# FASCICULE DE BREVET EUROPEEN

(11) **EP 0 499 552 B1**
(45) Date de publication et mention de la délivrance du brevet: **03.08.1994**
(21) Numéro de dépôt: 92420043.9
(22) Date de dépôt: 10.02.1992
(51) Int. Cl.: A63C 11/22

(54) **Poignée double pour baton de ski**
Griff für einen Skistock
Ski pole handle

(30) Priorité: 11.02.1991 FR 9101786
(43) Date de publication de la demande: 19.08.1992
(73) Titulaire: ETABLISSEMENTS LUDGER SIMOND, F-74400 Chamonix Mont Blanc (FR)
(72) Inventeur: Simond, Ludger, F-74400 Chamonix Mont Blanc (FR)
(74) Mandataire: Poncet, Jean-François

(56) Documents cités:
- EP-A- 0 081 439
- FR-A- 2 031 656
- FR-A- 2 602 432
- US-A- 3 479 045
- US-A- 4 750 760

## Description

La présente invention concerne les poignées permettant la préhension d'un bâton de ski.

Les poignées de bâton de ski généralement utilisées comprennent un corps généralement cylindrique, éventuellement muni de proéminences ou protections latérales comme décrit dans les documents US-A-3 479 045 ou US-A-4 750 760, disposé dans l'axe de la tige de bâton de ski ou éventuellement désaxé latéralement comme décrit dans les documents EP-A-0 081 439 ou FR-A-2 602 432, la paume de la main venant agripper le corps cylindrique dans une direction approximativement verticale.

On connaît d'autre part des cannes de marche comportant une poignée en forme de traverse sensiblement perpendiculaire à l'axe de la tige de canne. Lors de l'utilisation, la paume de main vient entourer la traverse en position sensiblement horizontale.

On connaît également un bâton de ski de fond, décrit dans la demande de brevet européen EP-A-0 266 329, qui reprend sensiblement l'idée de la poignée transversale de canne, tout en prévoyant d'incliner légèrement une partie de la poignée et de placer au-dessus de la poignée transversale une partie proéminente susceptible d'être entourée par le pouce et susceptible de constituer une zone d'accrochage pour une dragonne.

Le bâton de ski traditionnel à poignée axiale est bien adapté pour une utilisation dans la pratique du ski alpin, en descente. En effet, lors d'une descente, alors que les efforts mécaniques axiaux sont relativement limités, il faut fournir des efforts d'oscillation rapides et relativement importants pour modifier l'orientation du bâton en fonction des besoins. Par contre, ce bâton n'est pas très bien adapté pour une utilisation de ski de fond, en poussée axiale.

Le bâton de ski à poignée transversale est mieux adapté pour les efforts de poussée axiale, mais ne convient pas bien pour les utilisations de ski alpin en descente.

Le problème proposé par la présente invention est de concevoir une poignée universelle de bâton de ski, permettant indifféremment une utilisation en poussée axiale pour la montée et une utilisation traditionnelle pour la descente.

Pour cela, la poignée selon l'invention est munie de moyens spécialisés utilisables tantôt pour la montée tantôt pour la descente. L'une des difficultés consiste à concevoir une structure dans laquelle les moyens utilisables pour les poussées axiales ne perturbent pas l'usage de la poignée lors d'une utilisation en descente, et réciproquement.

Un autre objet de l'invention est de concevoir une telle poignée universelle qui comporte une dragonne adaptable à deux positions, une première position adaptée pour une utilisation en poussée axiale, une seconde position adaptée pour une utilisation en descente.

Pour atteindre ces objets ainsi que d'autres, la poignée de bâton de ski selon l'invention comprend :
- une embase conformée pour se fixer à l'extrémité supérieure d'une tige de bâton de ski selon une zone de fixation,
- une traverse, surmontant l'embase, et dépassant latéralement de part et d'autre de la zone de fixation, la traverse formant une poignée transversale dont la face extérieure est adaptée pour recevoir la paume d'une main ;
   selon l'invention :
- une poignée longitudinale surmonte ladite traverse à l'opposé de la zone de fixation, et constitue une zone de préhension, de longueur suffisante pour recevoir toute la largeur d'une paume de main d'un utilisateur,
- la poignée longitudinale est sensiblement parallèle à la tige de bâton de ski,
- la poignée longitudinale se raccorde à ladite traverse selon une zone de raccordement décalée latéralement par rapport à la zone de fixation, pour définir une grande branche de traverse recevant la paume de la main et une petite branche de traverse recevant le pouce de la main.

D'autres objets, caractéristiques et avantages de la présente invention ressortiront de la description suivante d'un mode de réalisation particulier, faite en relation avec les figures jointes, parmi lesquelles :
- la figure 1 est une vue de face d'une poignée de bâton de ski selon la présente invention ;
- la figure 2 est une vue de dessus de la poignée de la figure 1 ; et
- la figure 3 est une vue de côté gauche de la poignée de la figure 1.

Comme le représentent les figures, la poignée de bâton de ski selon l'invention comprend une embase 1 conformée pour se fixer à l'extrémité supérieure d'une tige 2 de bâton de ski selon une zone de fixation 3. La zone de fixation 3 est par exemple un logement axial dans lequel vient s'engager en force l'extrémité de la tige 2.

L'embase 1 est surmontée par une traverse 4 qui dépasse latéralement de part et d'autre de la zone de fixation 3, définissant une première partie 5 de traverse et une seconde partie 6 de traverse. La traverse 4 forme une poignée transversale dont la face périphérique extérieure est adaptée pour recevoir la paume d'une main.

Une poignée longitudinale 7 surmonte la traverse 4 à l'opposé de la zone de fixation 3, et se développe selon un axe II-II sensiblement parallèle à l'axe I-I de la tige 2. La poignée longitudinale 7 a une structure similaire à celle des poignées traditionnelles de bâton de ski, et est avantageusement munie de surfaces de préhension latérale préférencielle, à savoir une surface postérieure 8 sensiblement régulière pour recevoir la paume de la main et une surface antérieure 9 ondulée pour suivre le positionnement transversal des doigts de main. La longueur de la poignée longitudinale 7 est suffisante pour recevoir toute la largeur de main d'un utilisateur, les doigts de main étant positionnés circonférenciellement autour de la poignée longitudinale 7.

La poignée longitudinale 7 se raccorde à la traverse 4 selon une zone 10 décalée latéralement par rapport à la zone de fixation 3. De cette façon, la surface supérieure de la première partie 5 de traverse est relativement longue et définit une grande branche de traverse pour recevoir la paume de la main, tandis que la surface supérieure de la seconde partie 6 de traverse est plus courte et définit une petite branche de traverse recevant le pouce de la main. La surface supérieure de la première partie 5 de traverse a une longueur sensiblement égale à la largeur d'une paume de main, tandis que la longueur de la seconde partie 6 de traverse peut avoir une dimension plus réduite, de l'ordre de celle d'un diamètre de pouce.

La poignée longitudinale 7, comportant la surface postérieure 8 et la surface antérieure 9 qui sont des surfaces spécialisées, est destinée à être tenue verticalement en orientant ses surfaces antérieure 9 et postérieure 8 selon une direction antéro-postérieure illustrée par l'axe IV-IV de la figure 2. Selon l'invention, la poignée longitudinale 7 est orientée de façon que son plan antéro-postérieur IV-IV défini par les surfaces de préhension préférencielle 8 et 9 soit pivoté d'un angle A par rapport à l'axe III-III de la traverse 4. L'angle A peut avantageusement être égal à 45 degrés environ. On notera que le pivotement peut être effectué dans un sens ou dans l'autre.

Pendant l'utilisation, l'utilisateur dispose en général de deux bâtons, à savoir un bâton tenu dans la main droite et un bâton tenu dans la gauche. Il est alors avantageux de prévoir des bâtons différenciés pour tenue dans la main droite et tenue dans la main gauche : la structure représentée sur les figures est un bâton destiné à être tenu dans la main droite. En effet, lorsqu'un tel bâton est tenu dans la main droite, à proximité du corps de l'utilisateur, la partie dépassante formée par la première partie 5 de traverse est alors orientée vers l'extérieur, à l'opposé du corps de l'utilisateur. De même, un bâton pour main gauche aura une structure symétrique, dans laquelle l'angle A est inversé par rapport à celui représenté sur la figure 2, de façon que la première partie 5 de traverse soit également à l'opposé du corps de l'utilisateur.

Dans le mode de réalisation représenté sur les figures, la première partie 5 de traverse, ou grande branche de traverse, est orientée vers le bas dans une direction s'écartant de la poignée longitudinale 7. En alternative, on peut également prévoir une traverse 4 sensiblement perpendiculaire à l'axe I-I.

La poignée longitudinale 7 comprend avantageusement un passage interne longitudinal 11, qui débouche sur la surface postérieure 8 de poignée selon un orifice supérieur 12 voisin du sommet de poignée et selon un orifice inférieur 13 voisin de la base de poignée. Une sangle 14 fermée en anneau est passée en double dans le passage 11, laissant dépasser deux parties dépassantes respectives 15 et 16 hors des orifices respectifs 12 et 13.

Des moyens de butée, par exemple des boucles rigides 17 et 18, sont adaptés sur l'une et l'autres des parties dépassantes 15 et 16. La sangle 14 coulisse librement dans le passage 11. Les moyens de butée 17 et 18 interdisent leur introduction dans les orifices correspondants 12 et 13 du passage 11.

La sangle 14 a une longueur suffisante pour que l'une ou l'autre des parties dépassantes forme une boucle extérieure dans laquelle l'utilisateur peut introduire son poignet.

Cette structure constitue une dragonne à deux usages : dans la position représentée sur la figure 3, la partie dépassante inférieure 16 forme une boucle suffisante pour que l'utilisateur passe son poignet à travers la boucle et applique la paume de sa main sur la traverse 4. En alternative, en tirant sur la boucle 17, l'utilisateur rentre la partie dépassante 16, et la boucle 18 vient porter contre l'orifice 13. La partie dépassante supérieure 15 forme alors une boucle dans laquelle l'utilisateur peut passer le poignet, sa main venant agripper la poignée longitudinale 7. Ainsi, la dragonne peut être positionnée indifféremment à la base ou au sommet de la poignée longitudinale 7.

La présente invention n'est pas limitée aux modes de réalisations qui ont été explicitement décrits, mais elle en inclut les diverses variantes et généralisations contenues dans le domaine des revendications ci-après.

## Revendications

1. Poignée de bâton de ski, comprenant :
- une embase (1) conformée pour se fixer à l'extrémité supérieure d'une tige (2) de bâton de ski selon une zone de fixation (3),
- une traverse (4), surmontant l'embase (1), et dépassant latéralement de part et d'autre de la zone de fixation (3), la traverse (4) formant une poignée transversale dont la face extérieure est adaptée pour recevoir la paume d'une main,
caractérisée en ce que :
- une poignée longitudinale (7) surmonte ladite traverse (4) à l'opposé de la zone de fixation (3), et constitue une zone de préhension, de longueur suffisante pour recevoir toute la largeur d'une paume de main d'un utilisateur,
- la poignée longitudinale (7) est sensiblement parallèle à la tige (2) de bâton de ski,
- la poignée longitudinale (7) se raccorde à ladite traverse (4) selon une zone de raccordement (10) décalée latéralement par rapport à la zone de fixation (3), pour définir une grande branche de traverse (5) recevant la paume de la main et une petite branche de traverse (6) recevant le pouce de la main.

2. Poignée selon la revendication 1, caractérisée en ce que :
- la poignée longitudinale (7) est munie de surfaces de préhension latérale préférencielle, à savoir une surface postérieure (8) sensiblement régulière pour recevoir la paume de la main, et une surface antérieure (9) ondulée pour le positionnement transversal des doigts de main,
- la poignée longitudinale (7) est orientée de façon que son plan antéropostérieur (IV-IV) défini par les surfaces de préhension préférencielle (8, 9) soit pivoté de 45 degrés environ par rapport à l'axe (III-III) de la traverse (4).

3. Poignée selon l'une des revendications 1 ou 2, caractérisée en ce que la grande branche de traverse (5) est orientée vers le bas dans une direction s'écartant de la poigné longitudinale (7).

4. Poignée selon l'une quelconque des revendications 1 à 3, caractérisée en ce que :
- la poignée longitudinale (7) comprend un passage interne (11) longitudinal débouchant selon un orifice supérieur (12) voisin de son sommet et selon un orifice inférieur (13) voisin de sa base,
- une sangle fermée (14) en anneau est passée en double et coulisse librement dans ledit passage (11), laissant dépasser deux parties dépassantes (15, 16),
- des moyens de butée (17, 18) sont adaptés sur l'une et l'autre des parties dépassantes (15, 16) pour interdire leur introduction dans le passage interne longitudinal (11),
- la sangle (14) a une longueur suffisante pour que l'une ou l'autre des parties dépassantes (15, 16) forme une boucle extérieure dans laquelle l'utilisateur peut introduire son poignet, constituant ainsi une dragonne pouvant être positionnée indifféremment à la base ou au sommet de la poignée longitudinale (7).

5. Bâton de ski caractérisé en ce qu'il comprend une poignée selon l'une quelconque des revendications 1 à 4.

## Patentansprüche

1. Skistockgriff, bestehend aus:
- einem Ansatz (1), der für seine Befestigung an dem oberen Ende eines Skistockschaftes (2) gemäß einer Befestigungszone (3) angepaßt ist,
- einer Traverse (4), die über dem Ansatz (1) vorgesehen ist und beiderseits von der Befestigungszone (3) seitwärts übersteht, wobei die Traverse (4) einen Griffquerschnitt ausbildet, dessen Außenfläche zur Aufnahme der Handfläche einer Hand angepaßt ist,
dadurch gekennzeichnet, daß
- ein Längsgriff (7) über die Traverse (4) entgegengesetzt zu der Befestigungszone (3) vorsteht und eine Greifzone mit einer ausreichenden Länge ausbildet, um die gesamte Größe einer Handfläche der Hand eines Benutzers aufzunehmen,
- der Längsgriff (7) merklich parallel zu dem Schaft (2) des Skistocks verläuft,
- der Längsgriff (7) sich mit der Traverse (4) gemäß einer Verbindungszone (10) verbindet, die seitlich in Bezug auf die Befestigungszone (3) versetzt ist, um einen großen Traversenast (5) zu definieren, der die Handfläche der Hand aufnimmt, und einen kleinen Traversenast (6), der den Daumen der Hand aufnimmt.

2. Griff nach Anspruch 1, dadurch gekennzeichnet, daß
- der Längsgriff (7) mit Flächen für ein bevorzugtes seitliches Greifen versehen ist, nämlich einer merklich regelmäßigen hinteren Fläche (8) zur Aufnahme der Handfläche der Hand und einer gewellten vorderen Fläche (9) für die Querpositionierung der Finger der Hand,
- der Längsgriff (7) derart orientiert ist, daß seine von vorne nach hinten verlaufende Ebene (IV-IV), welche durch die Flächen (8, 9) des bevorzugten Greifens definiert ist, um etwa 45 Grad gedreht ist in Bezug auf die Achse (III-III) der Traverse (4).

3. Griff nach einem der Ansprüche 1 oder 2, dadurch gekennzeichnet, daß der große Traversenast (5) gegen die Basis einer Richtung orientiert ist, die sich von dem Längsgriff (7) verzweigt.

4. Griff nach einem der Ansprüche 1 bis 3, dadurch gekennzeichnet, daß
- der Längsgriff (7) einen länglichen Innenkanal (11) aufweist, der an einer oberen Öffnung (12) in der Nähe seiner Spitze und an einer unteren Öffnung (13) in der Nähe seiner Basis mündet,
- ein geschlossener ringförmiger Tragriemen (14) in dem besagten Kanal (11) doppelt hindurchgeführt ist und darin frei gleitet, wobei er zwei hinausgehende Bereiche (15, 16) hinausgehen läßt,
- Anschlagmittel (17, 18) an dem einen und an dem anderen der hinausgehenden Bereiche (15, 16) dafür angepaßt sind, ihr Einziehen in den länglichen Innenkanal (11) zu verhindern,
- der Tragriemen (14) eine ausreichende Länge hat, damit der eine oder der andere der hinausgehenden Bereiche (15, 16) eine äußere Schlinge bildet, in welche der Benutzer seinen Daumen einfügen kann, sowie auch eine Schlaufe bildet, die gleichgültig entweder an der Basis oder an der Spitze des Längsgriffs (7) angeordnet sein kann.

5. Skistock, dadurch gekennzeichnet, daß er einen Griff gemäß einem der Ansprüche 1 bis 4 aufweist.

## Claims

1. Ski pole handle comprising:
- a socket (1) adapted to be fixed to the upper end of a ski pole shank (2) in a fixing area (3),
- a crossmember (4) above the socket (1) and projecting laterally to either side of the fixing area (3), the crossmember (4) forming a transverse handle whose outside surface is adapted to receive the palm of the hand,
characterised in that:
- a longitudinal handle (7) above said crossmember (4) at the end opposite the fixing area (3) constitutes a holding area of sufficient length to accommodate the entire width of the palm of a user,
- the longitudinal handle (7) is substantially parallel to the ski pole shank (2),
- the longitudinal handle (7) is joined to said crossmember (4) in a joining area (10) offset laterally to the fixing area (3) to define a larger crossbranch (5) receiving the palm of the hand and a smaller crossbranch (6) receiving the thumb of the hand.

2. Handle according to claim 1 characterised in that:
- the longitudinal handle (7) has special lateral holding surfaces, namely a substantially regular rear surface (8) to receive the palm of the hand and a ribbed front surface (9) adapted to locate the fingers of the hand in the transverse direction,
- the longitudinal handle (7) is oriented so that its front-to-back plane (IV-IV) defined by the special holding surfaces (8, 9) is tilted approximately 45° relative to the axis (III-III) of the crossmember (4).

3. Handle according to claim 1 or claim 2 characterised in that the larger crossbranch (5) is downwardly oriented in a direction diverging from the longitudinal handle (7).

4. Handle according to any one of claims 1 to 3 characterised in that:
- the longitudinal handle (7) includes a longitudinal internal passage (11) discharging at an upper orifice (12) near its top and at a lower orifice (13) near its base,
- a doubled over closed loop strap (14) passes through and slides freely in said passage (11) from which it projects at both ends (15, 16),
- abutment means (17, 18) are fitted to both projecting ends (15, 16) to prevent them entering inside the longitudinal internal passage (11),
- the strap (14) is long enough for either projecting end (15, 16) to form an external loop into which the user can insert his wrist and so constitutes a tassel indifferently at the base or at the top of the longitudinal handle (7).

5. Ski pole characterised in that it incorporates a handle according to any one of claims 1 to 4.
